# DEMANDE DE BREVET EUROPEEN

(11) **EP 1 254 843 A1**
(43) Date de publication de la demande: **06.11.2002**
(21) Numéro de dépôt: 01401129.0
(22) Date de dépôt: 02.05.2001
(51) Int. Cl.: B65D 5/42

(54) **Dispositif de maintien en position d'enroulement des emballages alimentaire**

(71) Demandeur: Bireau, Jean Yves, 89100 Sens (FR)
(72) Inventeur: Bireau, Jean Yves, 89100 Sens (FR)

(57) **Abrégé**

La présente invention concerne la réduction volumétrique des emballages (1) cartonnés parallélipédiques et contenant des aliments liquides tels que jus de fruit, lait, potage, vin...
Elle se compose d'une languette auto-collante appliquée sur la partie supérieure de l'emballage (1). Ce système permet de maintenir l'emballage vidé de son contenu, dans une position aplatie et enroulée.

## Description

Le probléme de volume des emballages cartonnés dans la poubelle de la ménagère est important. Le concept de la présente invention consiste à le réduire considérablement.

La présente invention concerne, la réduction volumétrique des emballages cartonnés parallélipédiques et contenant des aliments liquides, tels que jus de fruit, lait, potage,vin ...

Elle se compose d'une languette auto-collante, appliquée sur la partie supérieure de l'emballage, et solidaire de ce dernier, dés sa fabrication, en l'incluant entre les bords supérieur au moment de la fermeture par ultras -sons(fig1, rep2.) Ce système permet de maintenir l'emballage vidé de son contenu dans une position aplatie et enroulée. Le volume ainsi obtenu ,est réduit de 12 fois, par rapport au volume initial . Pour obtenir cette configuration, il est indispensable de décoller les quatre triangles, maintenant l'emballage dans sa forme, en ses quatre coins, et aplatir le tout afin d'obtenir un grand rectangle sans volume . Commencer à plier à partir de la partie inférièure, sur l'arête marquant le fond de l'emballage. Cette largeur naturelle sert de pas dimensionnel enroulant un nombre variable de plis superposés et ce jusqu'au sommet ,selon les dimensions du contenant.

A ce stade de pliage, il suffit de libérer une languette(rep2, protégeant une surface précollée . Il ne reste plus qu'a appliquer l'endroit adhérant sur le dernier pli, afin de maintenir dans cette forme aplatie le sachet alimentaire. La poubelle de ménage , pourra contenir beaucoup plus de déchets, et de ce fait la ménagère aura moins de manipulations à effectuer.

L'objectif à moyen terme est le tri des déchets, quelque soit le systéme d'enlévement. Ce processus de pliage favorise le stockage d'une plus grande quantité de cartonnages, réduisant par la même occasion, les interventions de ceux qui ont la charge de vider les containers.

Les dessins annéxés illustrent le procédé de l'invention
La fig 1 montre la phase en cours d' enroulement de ce dernier.
Les fig 2, 3, représentent les variantes de ce dispositif.
- fig 2 2 longueurs de ficelle fine de 5cm collées sur l'emballage ,rep2 l'une sur la partie supérieure, l'autre sur la partie inférieure . L'enroulement réalisé, attacher.
- fig 3 une boucle en fibre souple de faible ouverture rep2 venant se fixer sur une partie saillante(rep 5 ) une fois l'emballage enroulé.

Ce procédé d'invention caractérisé par sa simplicité à mettre en oeuvre concerne tous les emballages cartonnés souples . Son côut de production extrémement bas peut séduire l'industriel qui en aurait la charge pour le mettre en oeuvre. Le prix d' achat serait insignifiant pour le consommateur , vu les millions d'emballages utilisés dans l'alimentation de tous les jours.

## Revendications

1. Dispositif destiné à maintenir les emballages vides cartonnés de forme parallélipédiques, dans une position aplatie et enroulée, **caractérisé en ce que** l'élément collant s'adaptant à la partie supérieure de l'emballage sert de maintien en position roulé prêt à être jeté.

2. Dispositif selon la revendication 1, **caractérisé en ce que** cette bande auto- collante soit solidaire de l'emballage dés sa fabrication, en l'incluant entre les bords supérieures par exemple, au moment de la fermeture par ultra-sons.
